# FASCICULE DE BREVET EUROPEEN

(11) **EP 0 708 469 B1**
(45) Date de publication et mention de la délivrance du brevet: **17.06.1998**
(21) Numéro de dépôt: 95402246.3
(22) Date de dépôt: 09.10.1995
(51) Int. Cl.: H01H 50/44, H01H 11/00

(54) **Appareil contacteur**
Schützapparat
Contactor device

(30) Priorité: 17.10.1994 FR 9412450
(43) Date de publication de la demande: 24.04.1996
(73) Titulaire: SCHNEIDER ELECTRIC SA, 92100 Boulogne Billancourt (FR)
(72) Inventeur: Duchemin, Jean-Pierre, F-95280 Jouy-le-Moutier (FR); Perrocheau, Régis, F-95280 Jouy-le-Moutier (FR); Jacquet, Bruno, F-78200 Mantes La Ville (FR)
(74) Mandataire: Saint Martin, René

(56) Documents cités:
- EP-A- 0 275 493
- FR-A- 2 579 369
- US-A- 4 423 399
- US-A- 4 975 739

## Description

La présente invention se rapporte à un appareil contacteur électromagnétique selon le préambule de la revendication 1 (voir par exemple FR-A-2 579 369), comprenant une enveloppe formée d'un socle et d'un boîtier assemblés l'un à l'autre et logeant les pôles de puissance et un électro-aimant pourvu d'une bobine dont le corps présente d'un côté des bornes d'alimentation.

II est connu de trouver des contacteurs dont les bornes d'alimentation de la bobine sont disposées d'un seul côté, soit en amont ou soit en aval.

Les bornes de la bobine sont généralement situées du côté amont du contacteur; or lors d'un assemblage d'appareillages électriques, par exemple d'un contacteur et d'un relais thermique, le relais étant placé de préférence en aval du contacteur, l'utilisateur ne peut pas regrouper les bornes de la bobine du contacteur et les bornes du relais thermique d'un même côté pour en faciliter leur contrôle. L'utilisateur n'a par conséquent pas le choix de la disposition du câblage de la bobine.

En outre, lorsqu'on associe un contacteur et un disjoncteur dont les plages de raccordement respectives coincident entre elles pour leur connexion, les appareils forment un ensemble monobloc, et si les bornes de la bobine sont disposées du côté du disjoncteur, elles deviennent alors inaccessibles.

Actuellement, il est donc impossible pour l'utilisateur de disposer du choix de positionnement des bornes d'alimentation de la bobine au moment de l'installation du contacteur.

Un contacteur tripolaire présente, en amont comme en aval, trois plages de raccordement des pôles qui débouchent sur l'extérieur du corps de contacteur et qui sont espacées régulièrement sur la largeur des parois transversales du corps. Les deux bornes de la bobine sont situées de manière à être accessibles pour leur câblage, soit dans les espaces libres entre les plages de raccordement, soit sur les côtés extérieurs aux deux plages d'extrémité.

Un contacteur tétrapolaire comprend, par rapport au contacteur tripolaire, une plage de raccordement supplémentaire en amont comme en aval, si bien que les plages sont décalées par rapport à celles d'un contacteur tripolaire. II est donc impossible d'utiliser une bobine identique à celle d'un contacteur tripolaire car les bornes ne coincideraient pas avec les espaces libres extérieurs aux plages de raccordement et seraient par conséquent inaccessibles pour leur câblage.

Chaque type de contacteur nécessite donc deux bobines distinctes ce qui n'est pas avantageux sur un plan économique.

La présente invention a par conséquent pour but de fournir un appareil interrupteur contacteur pourvu d'une bobine dont les bornes d'alimentation peuvent aussi bien être situées en aval ou en amont du contacteur et dont la disposition des bornes permet un accès aisé à celles-ci quel que soit le type de contacteur.

La présente invention concerne un contacteur dont l'enveloppe ménage entre le socle et le boîtier un logement apte à recevoir les bornes d'alimentation de la bobine et est caractérisé en ce que l'enveloppe présente symétriquement au premier logement un deuxième logement ménagé également entre le socle et le boîtier et présentant une section sensiblement identique à celle du premier logement de manière à recevoir le côté de la bobine pourvu de bornes après retournement de la bobine, le logement opposé à celui recevant les bornes étant obturé.

Cette caractéristique permet de disposer la bobine dans le sens désiré afin d'orienter les bornes d'alimentation du côté aval ou du côté amont du contacteur.

Le corps de bobine comprend avantageusement du côté desdites bornes d'alimentation deux bornes d'alimentation supplémentaires qui sont chacune reliée électriquement avec l'une des deux autres bornes.

L'écartement des bornes est déterminé de manière qu'une des deux paires de bornes soit accessible lorsque le contacteur est pourvu de plages de raccordement tripolaires et que la seconde paire de bornes soit accessible lorsque le contacteur est pourvu de plages de raccordement tétrapolaires.

La présence de deux paires de bornes et leur écartement permettent un accès à au moins deux d'entre elles pour leur câblage, aussi bien pour un contacteur tripolaire que pour un contacteur tétrapolaire. Cette caractéristique permet la fabrication d'une unique bobine.

L'invention va maintenant être décrite avec plus de détail en se référant à des modes de réalisation donnés à titre d'exemples et représentés par les dessins annexés sur lesquels:
- la figure 1 est une vue en perspective d'un contacteur tripolaire selon l'invention;
- la figure 2 est une vue en perspective éclatée du socle du contacteur comprenant l'électro-aimant;
- la figure 3 est une vue de profil de la carcasse de bobine associé à un cache-bornes;
- la figure 4 représente une association du contacteur tripolaire et d'un disjoncteur;
- la figure 5 représente une association du contacteur tripolaire, d'un disjoncteur et d'un relais thermique;
- la figure 6 représente une vue de face du contacteur tripolaire;
- la figure 7 représente une vue de face d'un contacteur tétrapolaire;

L'appareil contacteur 1 visible à la figure 1 comporte une enveloppe 10 formée d'un socle 2, d'un boîtier 3 assemblé au socle, d'un couvercle 4 se montant au-dessus du boîtier, et déterminant des parois transversales 11 et des parois longitudinales 11a.

Le boîtier 3 loge les pôles de puissance destinés chacun à établir ou à couper le courant sur une ligne du contacteur. Chaque pôle assure une coupure double et comporte deux contacts fixes qui coopèrent avec deux contacts mobiles d'un pont de contacts porté par un porte-contacts. Les contacts fixes sont reliés à des plages de raccordement droites 30 débouchant sur l'extérieur du corps de contacteur par des ouvertures ménagées dans les parois transversales 11.

Le socle 2 présente une semelle 20 adaptée à la fixation de l'appareil sur un rail. Le socle loge un ensemble moteur équipé d'un électro-aimant de commande, visible sur la figure 2. L'électro-aimant de commande se compose d'une culasse 50 en forme de E réalisant le circuit magnétique fixe, d'une bobine 51 qui entoure la branche centrale 50a du circuit magnétique et qui est alimentée par une source de courant, et d'une armature mobile 52 en forme de E réalisant le circuit magnétique mobile et reliée mécaniquement au porte-contacts.

La bobine 51 de l'électro-aimant comprend une carcasse qui forme un corps de bobine 53 à l'extérieur duquel est enroulé le fil bobine. Le corps de bobine ménage en son centre un évidement 53a permettant d'engager la bobine sur la branche centrale 50a du circuit magnétique fixe en forme de E. Le corps de bobine porte deux conducteurs parallèles 54a, 54b porteurs chacun à leur extrémité de deux bornes d'alimentation A1, A1' et respectivement A2, A2', qui sont donc respectivement reliées électriquement entre elles. Les deux conducteurs sont reliés à leur autre extrémité respectivement aux deux extrémités du fil de bobine pour l'alimentation de la bobine.

Le logement 60 prévu dans le socle 2 pour la bobine présente une configuration symétrique.

Un premier logement 12 et un second logement 13 de section sensiblement identique sont ménagés entre le socle et le boîtier, en saillie par rapport aux parois transversales 11 de l'enveloppe du contacteur. Ils sont destinés à recevoir la carcasse de bobine et plus particulièrement les conducteurs 54a et 54b porteurs de bornes. La configuration symétrique des deux logements 12 et 13 et du logement 60 permet de retourner la bobine de 180° par rapport à l'axe XX' de manière que les bornes soient disposées en amont dans le logement 12 ou en aval dans le logement 13.

Chacun des logements 12 et 13 présente sur le dessus une ouverture 14, et sur les côtés une paroi longitudinale 15 et des parois transversales 16. Des parois de séparation 17 sont ménagées dans chaque logement de manière à constituer des chambres individuelles 18 pour l'encastrement des bornes d'alimentation. En outre, des lumières 19 sont découpées dans la paroi longitudinale 15 et donnent accès aux chambres individuelles 18 de manière à permettre l'introduction de fils conducteurs dans les bornes.

Un cache-bornes 61 se monte au-dessus des différentes bornes et ferme l'ouverture 14 et en partie les lumières 19 du logement 12 ou 13 recevant les bornes de manière à rendre accessible à l'utilisateur uniquement les vis des bornes A1, A2, A1' et A2' et à permettre l'introduction des fils conducteurs.

Le cache-bornes 61 est solidaire d'un étrier 55 qui se fixe par accouplement démontable 56 sur la carcasse de bobine. Par ailleurs, les flancs latéraux de l'étrier 55 prennent appui contre les parois de séparation 17 des chambres 18. Il présente sur le dessous des pattes 611 clipsables dont les rebords s'engagent sur les conducteurs 54a, 54b de manière à assurer un maintien mécanique de ces conducteurs.

En outre, un cache plein 62 amovible est prévu pour obturer l'ouverture 14 et les lumières 19 du logement 12 ou 13 opposée à celui recevant les bornes de façon à fermer l'accès à la bobine. Ce cache 62 est rapporté sur l'ouverture 14 lorsque l'enveloppe du contacteur est fermée. En variante, il est possible d'utiliser, comme pour le cache 61, un étrier portant le cache 62 et se montant par accouplement démontable sur la carcasse de bobine.

La figure 4 illustre l'association du contacteur 1 et d'un disjoncteur tripolaire 7. Les plages de raccordement du contacteur et du disjoncteur sont connectées entre elles et coopèrent de manière que les deux appareils forment un ensemble monobloc. Ce dispositif ne permet donc pas d'avoir accès aux bornes de la bobine si celles-ci sont disposées du côté du disjoncteur. II est alors possible de retourner la bobine de façon à disposer les bornes du côté opposé au disjoncteur pour y avoir accès comme l'illustre la figure.

La figure 5 illustre l'association de la figure 4 à laquelle est ajoutée un relais thermique 8. Le relais est associé en aval du contacteur grace à un bloc de connexion 9 qui permet de réaliser la liaison électrique entre les plages de raccordement 30 du contacteur et les broches du relais thermique. Le bloc de connexion ne s'appuie pas contre le contacteur, il reste donc un écartement suffisant pour avoir accès aux bornes de la bobine.

Les figures 6 et 7 illustrent respectivement le contacteur tripolaire et un contacteur tétrapolaire. Les deux paires de bornes de commande A1, A2 et respectivement A1', A2' permettent un raccordement électrique de la bobine selon deux positionnements possibles des bornes.

Ainsi, pour le contacteur tripolaire, les bornes accessibles dans les espaces séparant les trois plages de raccordement sont les bornes A1 et A2.

Pour le contacteur tétrapolaire, les bornes accessibles dans les espaces séparant les plages de raccordement sont les bornes A1' et A2', les autres bornes étant en partie cachées par les plages de raccordement.

## Revendications

1. Appareil contacteur électromagnétique comprenant une enveloppe (10) formée d'un socle (2) et d'un boîtier (3) assemblés l'un à l'autre et logeant les pôles de puissance et un électro-aimant pourvu d'une bobine (51) dont le corps présente d'un côté des bornes d'alimentation (A1, A2), ladite enveloppe (10) ménageant entre le socle et le boîtier un logement (12) apte à recevoir les bornes d'alimentation, caractérisé en ce que l'enveloppe (10) présente symétriquement au premier logement (12) un deuxième logement (13) ménagé également entre le socle et le boîtier et présentant une section sensiblement identique à celle du premier logement de manière à recevoir le côté de la bobine pourvu de bornes après retournement de la bobine, le logement opposé à celui recevant les bornes étant obturé.

2. Appareil contacteur selon la revendication 1, caractérisé en ce que le corps de bobine comprend du côté desdites bornes d'alimentation deux bornes d'alimentation supplémentaires (A1', A2') qui sont chacune reliée électriquement avec l'une des deux autres bornes (A1, A2).

3. Appareil contacteur selon la revendication 2, caractérisé en ce que l'écartement des bornes (A1, A2, A1', A2') est déterminé de manière qu'une des deux paires de bornes (A1, A2) soit accessible lorsque le contacteur est pourvu de plages de raccordement tripolaires et que la seconde paire de bornes (A1', A2') soit accessible lorsque le contacteur est pourvu de plages de raccordement tétrapolaires.

4. Appareil contacteur selon l'une quelconque des revendications précédentes, caractérisé en ce que les logements (12, 13) sont en saillie par rapport aux parois transversales (11) de l'enveloppe (10).

5. Appareil contacteur selon les revendications 2 ou 3, caractérisé en ce que les bornes (A1, A1') et (A2, A2') sont respectivement situées aux extrémités de deux conducteurs parallèles (54a, 54b) du corps de bobine.

6. Appareil contacteur selon l'une quelconque des revendications 2 à 5, caractérisé en ce que chaque logement (12 ou 13) présente une ouverture (14) sur le dessus et des lumières (19) sur sa paroi longitudinale (15).

7. Appareil contacteur selon la revendication 6, caractérisé en ce que chaque logement (12 ou 13) comprend des parois de séparation (17) pour former des chambres individuelles (18) qui donnent accès aux lumières (19) et dans lesquelles s'encastrent les bornes (A1, A2, A1', A2').

8. Appareil contacteur selon l'une quelconque des revendications précédentes, caractérisé en ce qu'un cache plein (62) amovible est prévu de manière à obturer le logement (12 ou 13) opposé à celui recevant les bornes.

9. Appareil contacteur selon l'une quelconque des revendications précédentes, caractérisé en ce qu'un cache-bornes (61) est prévu pour le logement (12 ou 13) recevant les bornes et est solidaire d'un étrier (55) qui est monté par accouplement démontable (56) sur la carcasse de bobine.

10. Appareil contacteur selon les revendications 6, 8 et 9, caractérisé en ce que le cache-bornes (61) obture l'ouverture (14) et en partie les lumières (19) du logement (12 ou 13) recevant les bornes et le cache plein (62) obture l'ouverture (14) et les lumières (19) du logement (12 ou 13) opposé à celui recevant les bornes.

11. Appareil contacteur selon les revendications 5 et 9, caractérisé en ce que le cache-bornes (61) présente sur le dessous des pattes (611) clipsables dont les rebords s'engagent sur les conducteurs (54a, 54b).

## Patentansprüche

1. Elektromagnetischer Schützapparat, mit einem aus einem Sockel (2) und einem Gehäuse (3), die zusammengebaut sind, bestehenden Mantel (10), in dem die Leistungspole und ein mit einer Spule (51), deren Körper auf einer Seite Versorgungsklemmen (A1, A2) aufweist, bestückter Elektromagnet angeordnet sind, wobei der besagte Mantel (10) zwischen dem Sockel und dem Gehäuse einen Raum (12) zur Aufnahme der Versorgungsklemmen umfasst, dadurch gekennzeichnet, dass der Mantel (10) symmetrisch zum ersten Raum (12) einen zweiten Raum (13) aufweist, der ebenfalls zwischen dem Sockel und dem Gehäuse angeordnet ist und einen etwa identischen Querschnitt mit demjenigen des ersten Raums aufweist, um die mit Klemmen bestückte Seite der Spule aufzunehmen, nachdem die Spule umgekehrt wurde, wobei der dem die Klemmen aufnehmenden Raum gegenüberliegende Raum verschlossen ist.

2. Schützapparat nach Anspruch 1, dadurch gekennzeichnet, dass der Spulenkörper auf der Seite der besagten Versorgungsklemmen zwei zusätzliche Versorgungsklemmen (A1', A2') umfasst, die jeweils elektrisch mit einer der beiden anderen Klemmen (A1, A2) verbunden sind.

3. Schützapparat nach Anspruch 2, dadurch gekennzeichnet, dass der Abstand der Klemmen (A1, A2, A1', A2') so bemessen ist, dass eins der beiden Klemmenpaare (A1, A2) zugänglich ist, wenn der Schütz dreipolige Anschlussbereiche aufweist, und dass das zweite Klemmenpaar (A1', A2') zugänglich ist, wenn der Schütz vierpolige Anschlussbereiche aufweist.

4. Schützapparat nach einem der vorstehenden Ansprüche, dadurch gekennzeichnet, dass die Räume (12, 13) über die Querwände (11) des Mantels (10) hinausragen.

5. Schützapparat nach den Ansprüchen 2 oder 3, dadurch gekennzeichnet, dass die Klemmen (A1, A1') und (A2, A2') jeweils an den Enden von zwei parallelen Leitern (54a, 54b) des Spulenkörpers angeordnet sind.

6. Schützapparat nach einem der Ansprüche 2 bis 5, dadurch gekennzeichnet, dass jeder Raum (12 bzw. 13) an der Oberseite eine Öffnung (14) und an seiner Längswand (15) Aussparungen (19) aufweist.

7. Schützapparat nach Anspruch 6, dadurch gekennzeichnet, dass jeder Raum (12 bzw. 13) Trennwände (17) umfasst, um Einzelkammern (18) zu bilden, die Zugriff auf die Aussparungen (19) bieten, und in denen die Klemmen (A1, A2, A1', A2') eingesetzt werden.

8. Schützapparat nach einem der vorstehenden Ansprüche, dadurch gekennzeichnet, dass eine abnehmbare volle Abdeckung (62) vorgesehen ist, um den Raum (12 bzw. 13) zu verschliessen, der demjenigen, der die Klemmen aufnimmt, gegenüberliegt.

9. Schützapparat nach einem der vorstehenden Ansprüche, dadurch gekennzeichnet, dass eine Klemmenabdeckung (61) für den die Klemmen aufnehmenden Raum (12 bzw. 13) vorgesehen und mit einem Bügel (55) verbunden ist, der mit einer demontierbaren Kupplung (56) am Spulengehäuse montiert ist.

10. Schützapparat nach den Ansprüchen 6, 8 und 9, dadurch gekennzeichnet, dass die Klemmenabdeckung (61) die Öffnung (14) und teilweise die Aussparungen (19) des die Klemmen aufnehmenden Raums (12 bzw. 13) schliesst und die volle Abdeckung (62) die Öffnung (14) und die Aussparungen (19) des Raums (12 bzw. 13), der dem die Klemmen aufnehmenden Raum gegenüberliegt.

11. Schützapparat nach den Ansprüchen 5 und 9, dadurch gekennzeichnet, dass die Klemmenabdeckung (61) an der Unterseite Clipslaschen (611) aufweist, deren Ränder auf die Leiter (54a, 54b) geklemmt werden.

## Claims

1. Electromagnetic contactor device comprising an enclosure (10) formed from a base (2) and a box (3) assembled to each other, and containing the power poles and an electromagnet fitted with a coil (51), the body of which is fitted with power supply terminals (A1, A2) on one side, the said enclosure (10) including a recess (12) between the base and the box, in which the power supply terminals can be fitted, characterized in that the enclosure (10) contains a second recess (13) symmetric to the first recess (12), also formed between the base and the box and with a cross-section approximately equal to that of the first recess, so that it can contain the side of the coil fitted with the terminals after the coil has been turned over, the recess opposite to the recess in which the terminals are fitted being closed off.

2. Contactor device according to claim 1, characterized in that the body of the coil comprises two additional power supply terminals (A1', A2') on the same side as the said power supply terminals, each of which is electrically connected to one of the other two terminals (A1, A2).

3. Contactor device according to claim 2, characterized in that the spacing of the terminals (A1, A2, A1', A2') is determined such that one of the two pairs of terminals (A1, A2) is accessible when the contactor is fitted with three-pole connection strips and the second pair of terminals (A1', A2') is accessible when the contactor is fitted with four-pole connection strips.

4. Contactor device according to any one of the previous claims, characterized in that the recesses (12, 13) project out from the transverse walls (11) of the enclosure (10).

5. Contactor device according to claim 2 or 3, characterized in that the terminals (A1, A1') and (A2, A2') are located at the ends of the two parallel conductors (54a, 54b) on the body of the coil, respectively.

6. Contactor device according to any one of claims 2 to 5, characterized in that each recess (12 or 13) has an opening (14) on the top and slots (19) on its longitudinal side (15).

7. Contactor device according to claim 6, characterized in that each recess (12 or 13) is fitted with separation walls (17) to form individual chambers (18) which provide access to slots (19) and in which the terminals (A1, A2, A1', A2') are fitted.

8. Contactor device according to any one of the previous claims, characterized in that a solid removable cover (62) is provided so as to block off the recess (12 or 13) opposite the recess in which the terminals are fitted.

9. Contactor device according to any one of the previous claims, characterized in that a terminal cover (61) is provided for the recess (12 or 13) in which the terminals are fitted and is rigidly attached to a stirrup (55) which is mounted on the coil casing, using a removable coupling (56).

10. Contactor device according to claims 6, 8 and 9, characterized in that the terminal cover (61) closes off the opening (14) and partly closes the slots (19) of the recess (12 or 13) in which the terminals are fitted and the solid cover (62) closes off the opening (14) and the slots (19) of the recess (12 or 13) opposite the recess in which the terminals are fitted.

11. Contactor device according to claims 5 and 9, characterized in that click fitting arms (611) are formed on the bottom of the terminal cover (61), and the raised end of these arms fit onto the conductors (54a, 54b);
